# EUROPÄISCHE PATENTSCHRIFT

(11) **EP 3 196 988 B1**
(45) Veröffentlichungstag und Bekanntmachung des Hinweises auf die Patenterteilung: **14.11.2018**
(21) Anmeldenummer: 16204663.5
(22) Anmeldetag: 16.12.2016
(51) Int. Cl.: H01R 13/66, H01R 24/64, H01R 13/6466

(54) **STECKBUCHSE FÜR TELEKOMMUNIKATIONS- UND/ODER DATENÜBERTRAGUNGSSYSTEME**
JACK FOR TELECOMMUNICATION AND/OR DATA TRANSMISSION SYSTEMS
FICHE FEMELLE POUR SYSTÈMES DE TRANSMISSION DE DONNÉES ET/OU DE TÉLÉCOMMUNICATIONS

(30) Priorität: 21.01.2016 DE 102016101039
(43) Veröffentlichungstag der Anmeldung: 26.07.2017
(73) Patentinhaber: Wilhelm Rutenbeck GmbH & Co. KG, 58579 Schalksmühle (DE)
(72) Erfinder: Riccardi, Oliver, 58579 Schalksmühle (DE)
(74) Vertreter: Köchling, Conrad-Joachim

(56) Entgegenhaltungen:
- EP-A1- 2 983 255
- DE-U1-202004 003 635
- US-B1- 7 993 166

## Beschreibung

Die Erfindung betrifft eine Steckbuchse für Telekommunikations- und/oder Datenübertragungssysteme mit einem Buchsengehäuse, einer darin fixierten, ersten Leiterplatte mit Anschlussmitteln für elektrische Leiter, die von einer Seitenfläche des Gehäuses zugänglich sind, mindestens einer Stecköffnung für einen mit der Buchse kommunizierenden Stecker, einer flexiblen, zweiten Leiterplatte mit aus dieser vereinzelten Leiterbahnabschnitten, die Kontaktbereiche für die Kontakte des Steckers bilden und die an der ersten Leiterplatte fixiert ist und mit deren Kontaktbahnen kontaktiert ist, wobei die Leiterbahnabschnitte durch im Gehäuse angeordnete Federmittel und Stützmittel federnd gestützt sind, wobei die flexible zweite Leiterplatte mit einem ersten Endbereich an der ersten Leiterplatte anliegt und mit deren Leiterbahnen kontaktiert ist, wobei der zweite Endbereich der Leiterplatte um mehr als 180° umgebogen ist und kurze zueinander parallel gerichtete, fingerartige vereinzelte Leiterbahnabschnitte aufweist, die in die Stecköffnung hineinragen, wobei der zweite Endbereich im Bereich der vereinzelten Leiterbahnabschnitte und im Bereich eines Teils der Umbiegung von einem bogenartigen Stützteil aus Isolierstoff unterstützt ist, welches den vereinzelten Leiterbahnabschnitten angepasste frei auslaufende Finger aufweist, auf denen die vereinzelten Leiterbahnabschnitte aufliegen und an denen diese fixiert sind, wobei das Stützteil in einem im Gehäuse fixierten Kontaktträger aus Isolierstoff begrenzt schwenkbar gehalten ist und der Kontaktträger den Bereich der Umbiegung auf der dem Stützteil abgewandten Fläche teilweise umgreift und stützt sowie mit einem weiteren Bestandteil an der Fläche des ersten Endbereichs der zweiten Leiterplatte anliegt, die an der ersten Leiterplatte anliegt, und dass zwischen einem Gehäuseteil und dem weiteren Bestandteil des Kontaktträgers ein erstes Ende einer Blattfeder eingespannt und fixiert ist, die über eine Umbiegung in vereinzelte Federfinger am zweiten Ende übergeht, die an dem Stützteil im Bereich jeweils von dessen Fingern auf der den vereinzelten Leiterbahnabschnitten abgewandten Seite anliegen.

Aus der DE 20 2004 003635 U1 ist eine Steckbuchse für Telekommunikations- und Datenübertragungssysteme bekannt, bei welcher die einzelnen Leiterbahnabschnitte der zweiten Leiterplatte auf scheibenförmigen Führungselementen eines federförmigen Stützteils angeordnet sind.

Eine derartige Steckbuchse ist aus der DE 10 2014 111 048 bekannt und hat sich an sich bewährt. Bei dieser Lösung hat es sich bewährt, dass der zweite Endbereich der Leiterplatte um mehr als 180° umgebogen ist und endseitig kurze zueinander parallel gerichtete, fingerartige vereinzelte Leiterbahnabschnitte aufweist. Hierdurch ist eine Art Kammstruktur gebildet, wobei die Leiterbahnabschnitte die Zähne des Kammes bilden. Hierdurch wird erreicht, dass die Kontaktstellen an diesen Leiterbahnabschnitten nahe an dem ersten Endbereich liegen. Zudem hat es sich hierbei an sich bewährt, dass die vereinzelten Leiterbahnabschnitte auf Fingern eines bogenartigen Stützteiles fixiert sind, wodurch eine Relativbewegung zwischen dem Stützteil und dem vereinzelten Leiterbahnabschnitten und ein hierdurch bedingter Verschleiß auszuschließen ist.

Auch die Anordnung einer Blattfeder, die über eine Umbiegung ebenfalls in vereinzelte Federfinger am zweiten Ende übergeht und zwischen einem Gehäuseteil und dem weiteren Bestandteil des Kontaktträgers befestigt ist, ermöglicht zum einen eine dauerhafte Federung der vereinzelten Leiterbahnabschnitte und zum anderen eine Minderung des Verschleißes der Kontaktstellen.

Eine derartige Steckbuchse hat bereits hervorragende Übertragungseigenschaften, die auch der so genannten Kategorie 8 entsprechen und hat sich als dauerhafte Lösung mit einer langen Lebensdauer bewährt.

Aufgrund des eingangs genannten Standes der Technik liegt der vorliegenden Erfindung die Aufgabe zugrunde, eine Steckbuchse der eingangs genannten Art hinsichtlich der Anzahl von möglichen Steckvorgängen eines Steckers zu verbessern und gleichzeitig die Übertragungseigenschaften von elektrischen Signalen und dergleichen weiter zu verbessern.

Zur Lösung dieser Aufgabe schlägt die Erfindung vor, dass der zweite Endbereich der flexiblen zweiten Leiterplatte einen die Leiterbahnabschnitte überragenden Bereich aufweist, wobei an jedem Finger des Stützteils ein in Richtung des jeweiligen Leiterbahnabschnitts vorragender nasenartiger Vorsprung ausgebildet ist, der beim Einführen des Steckers in die Stecköffnung vor Erreichen der Kontaktlage den die Leiterbahnabschnitte überragenden Bereich kontaktiert und für diesen Bereich eine Schwenkachse bildet, in der in einer Zwischenstellung und in der Kontaktlage des Steckers der die Leiterbahnabschnitte überragende Bereich in Richtung des ersten Endbereiches der zweiten Leiterplatte verschwenkt ist.

Hierbei ist jeweils zwischen zwei aufeinander folgenden Leiterbahnabschnitten eine Ausnehmung vorgesehen. Das heißt, dass der die Leiterbahnabschnitte überragende Bereich quasi am der zweiten Leiterplatte entgegengesetzten Ende der Leiterbahnabschnitte angeordnet ist.

Zur Übertragung von elektrischen Signalen nach dem Kategorie 8 Standard wird in die Steckbuchse ein normierter RJ 45- Stecker eingesteckt. Beim Einstecken in die Steckbuchse trifft der Stecker in einer Zwischenlage, das heißt in einer Lage in der der Stecker bereits teilweise in die Steckbuchse eingeführt wurde, aber noch nicht die Endlage, also die Arretier- und Kontaktlage, erreicht hat zuerst auf den die Leiterbahnabschnitte überragenden Bereich. Anschließend übt der Stecker beim Einführen des Steckers in die Steckbuchse Druck auf den die Leiterbahnabschnitte überragenden Bereich aus und verschwenkt diesen Bereich in Richtung des ersten Endbereichs der zweiten Leiterplatte. In der Arretier- und Kontaktlagebefindet sich der zweite Endbereich der zweiten Leiterplatte in einem Freiraum zwischen erstem Ende der Blattfeder und dem Stecker.

Durch das Verschwenken dieses die Leiterbahnabschnitte überragenden Bereiches ist ein Verschleiß der die Kontaktstellen zwischen Stecker und Steckbuchse bildenden Leiterbahnabschnitte bei häufigem Stecken des Steckers in die Steckbuchse vermindert. Durch das Verschwenken des die Leiterbahnabschnitte überragenden Bereiches um den nasenartigen Vorsprung des Stützteils herum ist zum einen sichergestellt, dass entsprechende Kontaktbereiche, nämlich die Leiterbahnabschnitte, nicht durch scharfkantige Teile des Steckers oder die Kontakte des Steckers beschädigt werden, um später in der Kontaktlage des Steckers eine unterbrechungsfreie Kontaktierung zum Stecker zu ermöglichen.

Häufig weisen diese Teile des Steckers, die zuerst auf den die Leiterbahnabschnitte überragenden Bereich auftreffen, scharfe Kanten auf, die gegebenenfalls, insbesondere bei einer hohen Anzahl von Steckvorgängen die Leiterbahnabschnitte beschädigen könnten, wodurch die elektrische Leitfähigkeit der Leiterbahnabschnitte eingeschränkt würde und der Kontakt zwischen Stecker und Steckbuchse gegebenenfalls beeinträchtigt würde. Diese möglichen Beschädigungen und dadurch bedingte Beeinträchtigungen sind dadurch vermieden, dass die scharfen Kanten des Steckers beim Einführen des Steckers in die Steckbuchse zuerst auf den die Leiterbahnabschnitte überragenden Bereich auftreffen und diesen verschwenken. Anschließend beim Erreichen der Endlage des Steckers, also der Arretier- und Kontaktlage des Steckers, sind die Kontaktbereiche der Steckbuchse, die durch die Leiterbahnabschnitte gebildet sind, gegen die Kraft der Feder und gehalten durch die jeweiligen Finger des Stützteils in einer an die Kontakte des Steckers angepressten Lage unterstützt. Hierdurch ist eine zuverlässige und dauerhafte und auch bei einer großen Anzahl von Steckvorgängen sichergestellte Übertragung von elektrischen Signalen vom Stecker zur Steckbuchse und zurück von der Steckbuchse zum Stecker sichergestellt.

Die Leiterbahnabschnitte sind dabei Bestandteile der jeweiligen zweiten Leiterplatte und sind lediglich in dem Bereich und an der Seite, die die Kontakte des eingesteckten Steckers kontaktieren von einer Isolierung freigelegt. Das heißt, dass beispielsweise alle nicht mit Teilen des Steckers in Kontakt tretenden Bereiche der zweiten Leiterplatte mit einer Isolierung versehen sein können.

Eine derartige Steckbuchse ermöglicht eine besonders hohe Anzahl an Steckvorgängen eines entsprechenden Steckers. Das heißt, auch bei einer großen Anzahl, wie beispielsweise weit mehr als 750 Steckvorgängen, hat sich eine derartige Steckbuchse als zuverlässig erwiesen und auch bei der hohen Anzahl von Steckvorgängen erfolgt keinerlei Einschränkung bei der Übertragung von elektrischen Signalen zwischen den Leiterbahnabschnitten und den Kontakten eines eingesteckten Steckers.

Dabei kann auf an sich bekannte Art und Weise auch ein Sperrmittel wie beispielsweise ein Sperrzahn, der im Steckbereich vor dem ersten und dem achten fingerartigen Leiterbahnabschnitt angeordnet ist, vorgesehen sein, wodurch verhindert wird, dass eine solche Steckbuchse durch Einstecken eines nicht zulässigen Steckers, wie beispielsweise eines RJ 11 oder RJ 12-Steckers beschädigt wird.

In einer weiteren, selbständig erfinderischen Steckbuchse der eingangs genannten Art kann besonders bevorzugt vorgesehen sein, dass die Leiterbahnabschnitte durch auf der den Kontakten des Steckers zugewandten Seite der zweiten Leiterplatte ausgebildete und freigelegte streifenartige Kontaktbereiche gebildet sind.

Bei einer derartigen zweiten Leiterplatte sind die die Kontaktstellen bildenden Leiterbahnabschnitte durch auf der zweiten Leiterplatte freigelegte streifenartige Kontaktbereiche gebildet. Das heißt, dass lediglich die Bereiche, die beim Einstecken eines Steckers in die Steckbuchse die Kontakte des Steckers kontaktieren von einer Isolierung freigelegt und somit elektrisch leitfähig sind. Der die streifenartigen Kontaktbereiche umgebende Bereich der zweiten Leiterplatte ist dabei nicht elektrisch leitfähig, beispielsweise durch Beschichtung mit einer Isolierschicht. Somit sind bei dieser Lösung die Kontaktfinger der Leiterbahnabschnitte integraler Bestandteil der Leiterplatte und ausschließlich in dem Bereich freigelegt, der bei eingestecktem Stecker die Kontakte des Steckers kontaktiert.

Bei dieser Lösung sind keine Ausnehmungen zwischen zwei nebeneinander angeordneten Leiterbahnabschnitten vorgesehen.

Hierdurch ist eine besonders effiziente Übertragung von elektrischen Signalen möglich, bei gleichzeitig nur äußerst geringer Störung durch äußere Einflüsse. Die Bereiche zwischen zwei parallel verlaufenden, fingerartigen Leiterbahnabschnitten sind dabei durch Teile der zweiten Leiterbahn gebildet, die mit einem Isolierstoff versehen sind, so dass keine elektrischen Signale von einem ersten fingerartigen Leiterbahnabschnitt auf einen zweiten fingerartigen Leiterbahnabschnitt übertragen werden können.

Bei beiden beschriebenen erfindungsgemäßen Steckbuchsen kann besonders bevorzugt vorgesehen sein, dass die Leiterbahnabschnitte oder die streifenartigen Kontaktbereiche von elektrotechnischen Kompensationsmitteln, Resonanzdämpfungsmitteln und/oder weiteren oder anderen, die elektrischen Übertragungseigenschaften verbessernde Mittel umgeben oder benachbart sind, wobei diese Mittel zumindest teilweise im die Leiterbahnabschnitte oder die streifenartigen Kontaktbereiche überragenden Bereich angeordnet sind.

Die Anordnung von elektrotechnischen Kompensationsmitteln ist an sich bekannt. Jedoch ist bei im Stand der Technik bekannten Lösungen vorgesehen, die Kompensationsmittel am oder nahe dem ersten Endbereich der zweiten Leiterplatte anzuordnen. Dies bedeutet, dass diese einen relativ großen Weg und somit eine große Entfernung zu den Leiterbahnabschnitten oder den streifenartigen Kontaktbereichen aufweisen. Dadurch, dass die Kompensationsmittel nahe an beziehungsweise in direkter Umgebung der Leiterbahnabschnitte oder der streifenartigen Kontaktbereiche angeordnet sind, ist eine deutliche Verbesserung der Wirkung, wie beispielsweise der Resonanzdämpfung oder der Schirmung der eine Kontaktstelle bildenden Leiterbahnabschnitte oder streifenartigen Kontaktbereiche ermöglicht. Auch hierdurch ist die Übertragung von elektrischen Signalen gegenüber bekannten Lösungen verbessert und insbesondere die Störanfälligkeit gegenüber Störquellen vermindert.

Bei allen Lösungen können die in Kontakt mit den Kontakten des Steckers stehenden Bereiche, also die Leiterbahnabschnitte und die streifenartigen Kontaktbereiche mit einer Beschichtung versehen sein, die die elektrische Leitfähigkeit dauerhaft sicherstellt und gleichzeitig beispielsweise vor Korrosion schützt. Hierzu ist beispielsweise eine Schicht aus Gold vorgesehen, die einen langlebigen Betrieb bei hoher elektrischer Leitfähigkeit sicherstellt.

Weiter kann besonders bevorzugt vorgesehen sein, dass die zweite Leiterplatte nebeneinander acht Leiterbahnabschnitte oder streifenartige Kontaktbereiche aufweist.

Eine derartige Ausgestaltung dient dazu, Stecker, beispielsweise normierte RJ 45-Stecker einzustecken, die acht Kontakte aufweisen.

Schließlich kann besonders bevorzugt vorgesehen sein, dass die zweite Leiterplatte aus einer flexiblen Folie als Grundträger besteht.

Die Verwendung einer flexiblen Folie als Grundträger, auf der die verschiedenen Leiterbahnabschnitte oder streifenartigen Kontaktbereiche und zusätzliche elektrotechnische Kompensationsmittel angeordnet sind, ermöglicht eine besonders flexible Anpassung der Kontaktbereiche, nämlich der Leiterbahnabschnitte oder der streifenartigen Kontaktbereiche an die zu kontaktierenden Bereiche des in die Steckbuchse eingesteckten Steckers. Auch hierdurch ist eine besonders hohe Anzahl an Steckvorgängen insbesondere eines normierten RJ 45- Steckers in die Steckbuchse ermöglicht, ohne dass dabei die elektrische Signale übertragenden Teile der Steckbuchse Schaden nehmen und somit die Übertragung der elektrischen Signale beeinträchtigt ist.

Ein Ausführungsbeispiel der Erfindung ist in den Figuren dargestellt und im Folgenden näher beschrieben.

Es zeigt:
- Figur 1: eine Anordnung von zwei nebeneinander angeordneten Steckbuchsen;
- Figur 2: einen RJ 45- Stecker mit freigeschnittenen Kontakten;
- Figur 3: eine erfindungsgemäße Steckbuchse in Seitenansicht geschnitten ohne Stecker;
- Figur 4: desgleichen mit eingeführtem Stecker in einer ersten Zwischenlage vor Berührung der zweiten Leiterplatte;
- Figur 5: desgleichen in einer weiteren Zwischenlage, in der Stecker einen Bereich der Leiterplatte verschwenkt;
- Figur 6: desgleichen mit erster Kontaktierung der Kontakte des Steckers;
- Figur 7: desselben mit Stecker in der Endlage (Arretier- und Kontaktlage);
- Figur 8: ein Ausführungsbeispiel einer erfindungsgemäßen zweiten Leiterplatte in Ansicht;
- Figur 9: eine Blattfeder in Ansicht;
- Figur 10: ein erfindungsgemäßes Stützteil in Ansicht;
- Figur 11: ein weiteres Ausführungsbeispiel einer zweiten Leiterplatte in Ansicht.

In der Figur 1 ist eine Doppelsteckbuchse 1 für Telekommunikations- und/oder Datenübertragungssysteme gezeigt. Die Doppelsteckbuchse 1 weist eine erste Leiterplatte 2 mit Anschlussmitteln 3 für elektrische Leiter auf. Die Doppelsteckbuchse 1 kann auch als Einzelsteckbuchse ausgebildet sein. Die Doppelsteckbuchse 1 weist ein in der Figur 1 nicht gezeigtes Buchsengehäuse auf, welches zumindest die Anschlussmittel 3 für elektrische Leiter überdeckt. Die Anschlussmittel 3 sind im Ausführungsbeispiel von einer Seitenfläche des Gehäuses zugänglich. Jede Steckbuchse 1 weist dabei eine Stecköffnung 4 für einen mit der Buchse 1 kommunizierenden Stecker 5 auf. Der Stecker 5 ist in der Figur 2 dargestellt und zur Verdeutlichung der Steckkontakte 24 des Steckers 5 ist dieser Stecker 5 bei 23 schräg abgeschnitten. Dieser schräge Schnitt 23 dient lediglich dazu, die Steckkontakte 24 des Steckers 5 freizulegen und zu zeigen.

Die Steckbuchse 1 besteht zudem aus einer zweiten, flexiblen Leiterplatte 6a mit streifenartigen Kontaktbereichen 21, die Kontaktbereiche für die Kontakte 24 des Steckers 5 bilden. Die zweite, flexible Leiterplatte 6a ist an der ersten Leiterplatte 2 fixiert und steht mit deren Kontaktbahnen in Kontakt. Dabei sind die Leiterbahnabschnitte durch im Gehäuse angeordnete Federmittel und Stützmittel federnd gestützt. Die flexible zweite Leiterplatte 6a liegt mit einem ersten Endbereich 8 an der ersten Leiterplatte 2 an und ist mit deren Leiterbahnen kontaktiert.

Wie insbesondere aus den Figuren 3 bis 7 und aus Figur 8 oder Figur 10 ersichtlich, ist der zweite Endbereich 9 jeder Leiterplatte 6,6a um mehr als 180° umgebogen und weist kurze zueinander parallel gerichtete, fingerartige Leiterbahnabschnitte 7 (gemäß Figur 11) beispielsweise streifenartige Kontaktbereiche 21 auf. Diese ragen dabei in die Stecköffnung 4 hinein. Dabei ist der zweite Endbereich 9 der zweiten Leiterplatte 6 im Bereich der vereinzelten Leiterbahnabschnitte 7 beziehungsweise jeder zweite Endbereich 9 der zweiten Leiterplatte 6a im Bereich der streifenartigen Kontaktbereiche 21, und im Bereich eines Teils der Umbiegung 10 von einem bogenartigen Stützteil 11 aus Isolierstoff unterstützt. Das bogenartige Stützteil 11 weist den vereinzelten Leiterbahnabschnitten 7 beziehungsweise den vereinzelten streifenartigen Kontaktbereichen 21 angepasste frei auslaufende Finger 12 auf. Auf den Fingern 12 liegen die vereinzelten Leiterbahnabschnitte 7 beziehungsweise die vereinzelten streifenartigen Kontaktbereiche 21 auf und sind gegebenenfalls an diesen fixiert. Das Stützteil 11 ist in einem im Gehäuse fixierten Kontaktträger aus Isolierstoff begrenzt schwenkbar gehalten und der Kontaktträger umgreift und stützt den Bereich der Umbiegung 10 auf der dem Stützteil 11 abgewandten Fläche zumindest teilweise. Zudem liegt er mit einem weiteren Bestandteil an der Fläche des ersten Endbereiches 8 der zweiten Leiterplatte 6,6a an, die an der ersten Leiterplatte 2 anliegt.

Wie aus den Figuren 3 bis 7 ersichtlich ist zwischen einem Gehäuseteil und dem weiteren Bestandteil des Kontaktträgers ein erstes Ende 15 einer Blattfeder 16 eingespannt und fixiert. Die Blattfeder 16 geht über eine Umbiegung 17 in vereinzelte Federfinger 18 am zweiten Ende über. Die vereinzelten Federfinger 18 liegen jeweils an dem Stützteil 11 im Bereich jeweils von dessen Fingern 12 auf der den vereinzelten Leiterbahnabschnitten 7 beziehungsweise den vereinzelten streifenartigen Kontaktbereichen 21 abgewandten Seite an.

Erfindungsgemäß weist die zweite Leiterplatte 6 einen die Leiterbahnabschnitte 7 überragenden Bereich 19 auf. Zudem ist an jedem Finger 12 des Stützteils 11 ein in Richtung des jeweiligen Leiterbahnabschnitts 7 vorragender nasenartiger Vorsprung 20 ausgebildet. Beim Einführen des Steckers 5 in die Stecköffnung 4 der Steckbuchse 1 trifft der Stecker 5 in einer Zwischenlage vor dem Erreichen der Kontaktlage auf die die Leiterbahnabschnitte 7 überragenden Bereiche 19. Dabei bildet der Vorsprung 20 eine Schwenkachse für diesen Bereich 19, der durch den Stecker 5 um diesen Vorsprung 20 herum verschwenkt wird. In einer Zwischenstellung des in die Stecköffnung 4 eingesteckten Steckers 5, in der die Kontakte des Steckers 5 und die Leiterbahnabschnitte 7 noch nicht in Kontakt stehen und in der in die Stecköffnung 4 eingesteckten Kontaktlage des Steckers 5 ist der die Leiterbahnabschnitte 7 überragende Bereich 19 in Richtung des ersten Endbereiches 8 der zweiten Leiterplatte 6 um den das Widerlager bildenden Vorsprung 20 herum verschwenkt.

Dadurch, dass beim Einstecken des Steckers 5 in die Stecköffnung 4 Teile des Steckers 5 zuerst auf den die Leiterbahnabschnitte 7 überragenden Bereich 19 auftreffen, ist eine Beschädigung der die Kontaktstelle bildenden Leiterbahnabschnitte 7 weitestgehend vermieden. Die auftreffenden Teile des Steckers 5 sind häufig scharfkantig ausgebildet, wodurch Beschädigungen an den zuerst mit diesen Teilen in Kontakt tretenden Teilen der zweiten Leiterplatte 6 erfolgen kann.

Eine derartige erfindungsgemäße Steckbuchse 1 ermöglicht somit eine große Anzahl von Steckvorgängen eines Steckers 5. Dabei können auch eine große Anzahl von mehr als 750 Steckvorgängen durchgeführt werden, ohne dass eine derartige Steckbuchse 1 Schaden durch beispielsweise scharfkantige Bereiche des Steckers 5 nehmen kann.

Somit ist die Anzahl an schadenfreien Steckvorgängen für eine derartige Steckbuchse 1 deutlich erhöht und eine lange Lebensdauer ermöglicht.

In einem alternativen oder ergänzenden Ausführungsbeispiel, welches auch als selbständig erfinderisch angesehen wird, sind die Leiterbahnabschnitte durch auf der den Kontakten des Steckers 5 zugewandten Seite der zweiten Leiterplatte 6a ausgebildete und freigelegte streifenartigen Kontaktbereiche 21 gebildet. Ein derartiges Ausführungsbeispiel ist in der Figur 8 dargestellt. Bei dem in der Figur 8 gezeigten Ausführungsbeispiel einer zweiten Leiterplatte 6a ist die Leiterplatte 6a nicht nur über die Leiterbahnabschnitte hinaus verlängert, sondern die die Leiterbahnabschnitte bildenden Kontaktbereiche 21 sind integraler Bestandteil der Leiterplatte 6a und lediglich zur elektrischen Kontaktierung, das heißt zur Übertragung von elektrischen Signalen, auf der zweiten Leiterplatte 6a von einer Isolierung freigelegt. Die zwischen zwei nebeneinander angeordneten Kontaktbereichen 21 verbleibende Fläche ist nicht frei geschnitten, sondern durch die zweite Leiterplatte 6a, die beispielsweise aus einer flexiblen Folie mit einer darauf angeordneten Isolierschicht besteht, ausgefüllt. In dem eingangs beschriebenen Ausführungsbeispiel einer zweiten Leiterplatte 6, die in der Figur 11 als Einzelteil dargestellt ist, ist der Bereich zwischen zwei aufeinanderfolgenden Leiterbahnabschnitten 7 freigeschnitten.

Auch die in der Figur 11 gezeigte zweite Leiterplatte 6 besteht im Ausführungsbeispiel aus einer flexiblen Folie und ist über die Leiterbahnabschnitte 7 hinaus verlängert (bei 19). Dabei kann der gesamte verlängerte Bereich 19 mit Ausnahme der die Kontaktstelle bildenden Leiterbahnabschnitte 7 mit einer Isolierstoffschicht versehen sein.

Wie insbesondere aus Figur 8 ersichtlich können die streifenartigen Kontaktbereiche 21 der zweiten Leiterplatte 6a von elektrotechnischen Kompensationsmitteln 22, die in der Figur 8 schematisch dargestellt sind, umgeben oder direkt benachbart sein. Diese elektrotechnischen Kompensationsmittel 22 können dabei aus Resonanzdämpfungsmitteln, die Schirmung erhöhende Mittel oder weiteren oder anderen, die elektrischen Übertragungseigenschaften verbessernde Mittel bestehen. Hierbei ist es besonders vorteilhaft, dass die Kompensationsmittel 22 besonders nahe an den streifenartigen Kontaktbereichen 21 angeordnet werden können. Die Anordnung kann dabei sowohl in dem die streifenartigen Kontaktbereiche 21 überragenden Bereich 19 oder in einem an der anderen Seite der streifenartigen Kontaktbereiche 21 nahe liegenden Bereich angeordnet sein.

Durch die nahe Anordnung kann insbesondere die Kompensation verbessert und beispielsweise eine Schirmtrennung deutlich einfacher und wirkungsvoller nahe an den die Kontaktflächen bildenden streifenartigen Kontaktbereichen 21 angeordnet werden.

Wie insbesondere aus den Figuren 8 und 11 ersichtlich weisen die zweite Leiterplatte 6 beziehungsweise 6a acht nebeneinander angeordnete Leiterbahnabschnitte 7 beziehungsweise streifenartige Kontaktbereiche 21 auf. Dies ist an sich bekannt und dient dazu, entsprechende, normierte RJ 45-Stecker verwenden zu können.

Die zweite Leiterplatte 6 beziehungsweise 6a besteht in den Ausführungsbeispielen jeweils aus einer flexiblen Folie als Grundträger. Durch die Verwendung einer flexiblen Folie können Höhenunterschiede der einzelnen Steckkontakte 24 des Steckers 5 bei der Kontaktierung auf besonders einfache Art und Weise ausgeglichen werden. Da die einzelnen Leiterbahnabschnitte 7 beziehungsweise streifenartigen Kontaktbereiche 21 mittels der Federfinger 18 der Blattfeder 16 und der Finger 12 des Stützteils 11 gegen die Kontakte des Steckers 5 verpresst werden, ist somit ein Höhenausgleich bei Höhenunterschieden der einzelnen Steckkontakte 24 des Steckers 5 auf einfache Art und Weise ermöglicht.

Die Erfindung ist nicht auf die Ausführungsbeispiele beschränkt, sondern im Rahmen der Offenbarung vielfach variabel.

Alle in der Beschreibung und/oder Zeichnung offenbarten Einzel- und Kombinationsmerkmale werden als erfindungswesentlich angesehen.

### Bezugszeichenliste:

- 1: Steckbuchse
- 2: erste Leiterplatte
- 3: Anschlussmittel
- 4: Stecköffnung
- 5: Stecker
- 6, 6a: zweite Leiterplatte
- 7: Leiterbahnabschnitte
- 8: erster Endbereich v. 6, 6a
- 9: zweiter Endbereich v. 6, 6a
- 10: Umbiegung v. 6, 6a
- 11: Stützteil
- 12: Finger v. 11
- 15: erstes Ende v. 16
- 16: Blattfeder
- 17: Umbiegung v. 16
- 18: Federfinger v. 16
- 19: Überragender Bereich v. 7
- 20: Vorsprung an 12
- 21: Kontaktbereiche an 6a
- 22: Kompensationsmittel
- 23: Schräge an 5
- 24: Kontakte an 5

## Patentansprüche

1. Steckbuchse (1) für Telekommunikations- und/oder Datenübertragungssysteme mit einem Buchsengehäuse, einer darin fixierten, ersten Leiterplatte (2) mit Anschlussmitteln (3) für elektrische Leiter, die von einer Seitenfläche des Gehäuses zugänglich sind, mindestens einer Stecköffnung (4) für einen mit der Buchse kommunizierenden Stecker (5), einer flexiblen, zweiten Leiterplatte (6, 6a) mit aus dieser vereinzelten Leiterbahnabschnitten, die Kontaktbereiche für die Kontakte (24) des Steckers (5) bilden und die an der ersten Leiterplatte (2) fixiert ist und mit deren Kontaktbahnen kontaktiert ist, wobei die Leiterbahnabschnitte durch im Gehäuse angeordnete Federmittel und Stützmittel federnd gestützt sind, wobei die flexible zweite Leiterplatte (6,6a) mit einem ersten Endbereich (8) an der ersten Leiterplatte (2) anliegt und mit deren Leiterbahnen kontaktiert ist, wobei der zweite Endbereich (9) der Leiterplatte (6,6a) um mehr als 180° umgebogen ist und kurze zueinander parallel gerichtete, fingerartige vereinzelte Leiterbahnabschnitte aufweist, die in die Stecköffnung (4) hineinragen, wobei der zweite Endbereich (9) im Bereich der vereinzelten Leiterbahnabschnitte und im Bereich eines Teils der Umbiegung (10) von einem bogenartigen Stützteil (11) aus Isolierstoff unterstützt ist, welches den vereinzelten Leiterbahnabschnitten angepasste frei auslaufende Finger (12) aufweist, auf denen die vereinzelten Leiterbahnabschnitte aufliegen und an denen diese fixiert sind, wobei das Stützteil (11) in einem im Gehäuse fixierten Kontaktträger aus Isolierstoff begrenzt schwenkbar gehalten ist und der Kontaktträger den Bereich der Umbiegung (10) auf der dem Stützteil (11) abgewandten Fläche teilweise umgreift und stützt sowie mit einem weiteren Bestandteil an der Fläche des ersten Endbereichs (8) der zweiten Leiterplatte (6, 6a) anliegt, die an der ersten Leiterplatte (2) anliegt, und dass zwischen einem Gehäuseteil und dem weiteren Bestandteil des Kontaktträgers ein erstes Ende (15) einer Blattfeder (16) eingespannt und fixiert ist, die über eine Umbiegung (17) in vereinzelte Federfinger (18) am zweiten Ende übergeht, die an dem Stützteil (11) im Bereich jeweils von dessen Fingern (12) auf der den vereinzelten Leiterbahnabschnitten abgewandten Seite anliegen, wobei der zweite Endbereich (9) der flexiblen zweiten Leiterplatte (6, 6a) einen die Leiterbahnabschnitte (7) überragenden Bereich (19) aufweist, wobei an jedem Finger (12) des Stützteils (11) ein in Richtung des jeweiligen Leiterbahnabschnitts (7) vorragender nasenartiger Vorsprung (20) ausgebildet ist, der beim Einführen des Steckers (5) in die Stecköffnung (4) vor Erreichen der Kontaktlage den die Leiterbahnabschnitte (7) überragenden Bereich (19) kontaktiert und für diesen Bereich eine Schwenkachse bildet, in der in einer Zwischenstellung und in der Kontaktlage des Steckers (5) der die Leiterbahnabschnitte (7) überragende Bereich (19) in Richtung des ersten Endbereiches (8) der zweiten Leiterplatte (6, 6a) verschwenkt ist.

2. Steckbuchse (1) nach Anspruch 1, **dadurch gekennzeichnet, dass** die Leiterbahnabschnitte durch auf der den Kontakten des Steckers (5) zugewandten Seite der zweiten Leiterplatte (6a) ausgebildete und freigelegte streifenartige Kontaktbereiche (21) gebildet sind.

3. Steckbuchse (1) nach Anspruch 1 oder Anspruch 2, **dadurch gekennzeichnet, dass** die Leiterbahnabschnitte (7) oder die streifenartigen Kontaktbereiche (21) von elektrotechnischen Kompensationsmitteln (22), Resonanzdämpfungsmitteln und/oder weiteren oder anderen, die elektrischen Übertragungseigenschaften verbessernde Mittel umgeben oder benachbart sind, wobei diese Mittel zumindest teilweise im die Leiterbahnabschnitte (7) oder die streifenartigen Kontaktbereiche (21) überragenden Bereich (19) angeordnet sind.

4. Steckbuchse (1) nach einem der Ansprüche 1 bis 3, **dadurch gekennzeichnet, dass** die zweite Leiterplatte (6,6a) nebeneinander acht Leiterbahnabschnitte (7) oder streifenartige Kontaktbereiche (21) aufweist.

5. Steckbuchse (1) nach einem der Ansprüche 1 bis 4, **dadurch gekennzeichnet, dass** die zweite Leiterplatte (6,6a) aus einer flexiblen Folie als Grundträger besteht.

## Claims

1. A plug socket (1) for telecommunication and/or data transmission systems, comprising a socket housing, a first printed circuit board (2) fixed therein and having connection means (3) for electrical conductors that are accessible from a side face of the housing, at least one plug-in opening (4) for a connector (5) communicating with the socket, a flexible, second printed circuit board (6, 6a) with circuit track sections separated therefrom that form the contact sections for the contacts (24) of the connector (5), and that is fixed at the first printed circuit board (2) and contacted with the circuit tracks thereof, the circuit track sections being resiliently held by spring means and support means disposed in the housing, the flexible second printed circuit board (6, 6a) abutting, with a first end section (8), the first printed circuit board (2) and being contacted with the circuit tracks thereof, the second end section (9) of the printed circuit board (6, 6a) being bent by more than 180º and including short mutually parallel, finger-type separated circuit track sections projecting into the plug-in opening (4), the second end section (9) being supported, in the section of the separated circuit track sections and in the section of part of the bent portion (10), by an arc-shaped support piece (11) of insulating material that includes freely extending fingers (12) matching the separated circuit track sections, on which the separated circuit track sections are supported and at which they are fixed, the support piece (11) being limitedly pivotably held in a contact carrier of insulating material fixed in the housing, and the contact carrier partially surrounding and supporting the section of the bent portion (10) on the face showing away from the support piece (11) and abutting, with a further component, the face of the first end section (8) of the second printed circuit board (6, 6a) that abuts the first printed circuit board (2), and between a housing portion and the further component of the contact carrier a first end (15) of a blade spring (16) being fitted and fixed that merges through a bent portion (17) into separated spring fingers (18) at the second end that abut the support piece (11) in the section of the fingers (12) thereof on the side showing away from the separated circuit track sections, wherein the second end section (9) of the flexible second printed circuit board (6, 6a) includes a section (19) projecting beyond the circuit track sections (7), wherein at each finger (12) of the support piece (11) a nose-type projection (20) projecting in the direction of the respective circuit track section (7) is formed that when introducing the connector (5) into the plug-in opening (4) contacts, prior to reaching the contact position, the section (19) projecting beyond the circuit track sections (7) and forms a pivot axis for this section, in which in an intermediate position and in the contact position of the connector (5) the section (19) projecting beyond the circuit track sections (7) is pivoted in the direction of the first end section (8) of the second printed circuit board (6, 6a).

2. The plug socket (1) of claim 1, **characterized by that** the circuit track sections are formed by strip-type contact sections (21) formed and separated on the side of the second printed circuit board (6a) showing toward the contacts of the connector (5).

3. The plug socket (1) of claim 1 or claim 2, **characterized by that** the circuit track sections (7) or the strip-type contact sections (21) are surrounded by or adjacent to electrotechnical compensation means (22), resonance damping means and/or further or other means improving the electrical transmission properties, these means being disposed at least partially in the section (19) projecting beyond the circuit track sections (7) or the strip-type contact sections (21) .

4. The plug socket (1) of one of claims 1 to 3, **characterized by that** the second printed circuit board (6, 6a) includes eight circuit track sections (7) or strip-type contact sections (21) side by side.

5. The plug socket (1) of one of claims 1 to 4, **characterized by that** the second printed circuit board (6, 6a) consists of a flexible film as a basic carrier.

## Revendications

1. Douille d'enfichage (1) pour systèmes de télécommunication et/ou de transfert de données, comprenant un boîtier de la douille, un premier circuit imprimé (2) fixé là-dedans et ayant des moyens de raccordement (3) pour des conducteurs électriques qui sont accessibles à partir d'une surface latérale du boîtier, au moins une ouverture d'enfichage (4) pour une fiche (5) en communication avec la douille, un deuxième circuit imprimé (6, 6a) flexible avec des sections de pistes conductrices séparées de celui-ci qui forment les sections de contact pour les contacts (24) de la fiche (5), et qui est fixé au premier circuit imprimé (2) et contacté avec les pistes de contact de celui-ci, les sections de pistes conductrices étant élastiquement maintenues par des moyens de ressort et moyens de support disposés dans le boîtier, le deuxième circuit imprimé (6, 6a) flexible étant en appui, avec une première section d'extrémité (8), au premier circuit imprimé (2) et étant contacté avec les pistes conductrices de celui-ci, la deuxième section d'extrémité (9) du circuit imprimé (6, 6a) étant repliée par plus de 180º et comportant des sections de pistes conductrices courtes mutuellement parallèles séparées de type de doigts faisant saillie dans l'ouverture d'enfichage (4), la deuxième section d'extrémité (9) étant supportée, dans la région des sections de pistes conductrices séparées et dans la région d'une partie du retour (10) par une pièce de support (11) en forme d'arc en un matériau isolant qui comporte des doigts (12) s'étendant librement et étant adaptés aux sections de pistes conductrices séparées, sur lesquelles les sections de pistes conductrices séparées sont supportées et auxquelles elles sont fixées, la pièce de support (11) étant pivotante de façon limitée dans un support de contact en un matériau isolant fixé dans le boîtier, et le support de contact partiellement entourant et supportant la section du retour (10) sur la surface opposée à la pièce de support (11) et étant en appui, avec un composant additionnel, à la surface de la première section d'extrémité (8) du deuxième circuit imprimé (6, 6a) qui est en appui au premier circuit imprimé (2), et entre une partie du boîtier et le composant additionnel du support de contact une première extrémité (15) d'une lame-ressort (16) étant enserrée et fixée qui passe par l'intermédiaire d'un retour (17) dans des doigts de ressort (18) séparés à la deuxième extrémité qui sont en appui à la pièce de support (11) dans la région des doigts (12) de celle-ci sur le côté opposé aux sections de pistes conductrices séparées, dans laquelle la deuxième section d'extrémité (9) du deuxième circuit imprimé (6, 6a) flexible comporte une section (19) faisant saillie au-delà des sections de pistes conductrices (7), dans laquelle à chaque doigt (12) de la pièce de support (11) une saillie (20) en forme de bec faisant saillie dans la direction de la section de pistes conductrices (7) respective est réalisée qui lors de l'introduction de la fiche (5) dans l'ouverture d'enfichage (4) contacte, avant d'arriver à la position de contact, la section (19) faisant saillie au-delà des sections de pistes conductrices (7) et forme un axe de pivot pour cette section, dans laquelle dans une position intermédiaire et dans la position de contact de la fiche (5) la section (19) faisant saillie au-delà des sections de pistes conductrices (7) est pivotée dans la direction de la première section d'extrémité (8) du deuxième circuit imprimé (6, 6a) .

2. Douille d'enfichage (1) selon la revendication 1, **caractérisée en ce que** les sections de pistes conductrices sont réalisées par des sections de contact (21) en forme de bandes formées et séparées au côté du deuxième circuit imprimé (6a) en vis-à-vis des contacts de la fiche (5) .

3. Douille d'enfichage (1) selon la revendication 1 ou la revendication 2, **caractérisée en ce que** les sections de pistes conductrices (7) ou les sections de contact (21) en forme de bandes sont entourées par ou voisines à des moyens de compensation électrotechniques (22), moyens d'atténuation de résonance et/ou d'autres moyens ou moyens additionnels qui améliorent les propriétés de transmission électrique, ces moyens étant disposés au moins partiellement dans la section (19) faisant saillie au-delà des sections de pistes conductrices (7) ou les sections de contact (21) en forme de bandes.

4. Douille d'enfichage (1) selon une des revendications 1 à 3, **caractérisée en ce que** le deuxième circuit imprimé (6, 6a) comporte huit sections de pistes conductrices (7) ou sections de contact (21) en forme de bandes disposées l'une à côté de l'autre.

5. Douille d'enfichage (1) selon une des revendications 1 à 4, **caractérisée en ce que** le deuxième circuit imprimé (6, 6a) consiste en une feuille flexible comme surface de base.
